# FASCICULE DE BREVET EUROPEEN

(11) **EP 0 333 280 B1**
(45) Date de publication et mention de la délivrance du brevet: **23.06.1993**
(21) Numéro de dépôt: 89200628.9
(22) Date de dépôt: 11.03.1989
(51) Int. Cl.: A24C 5/36

(54) **Dispositif pour la coupure de cigarettes endommagées et pour la récupération de leur tabac**
Vorrichtung zum Aufschneiden von Ausschusszigaretten und zur Wiedergewinnung des Tabaks
Device for cutting defective cigarettes and for reclaiming the tobacco

(30) Priorité: 14.03.1988 BE 8800291
(43) Date de publication de la demande: 20.09.1989
(73) Titulaire: Tabacofina-Vander Elst Naamloze Vennootschap, 2520 Edegem (BE)
(72) Inventeur: De Groote, Alex, B-2730 Zwijndrecht-Burcht (BE); Blecker, Serge, B-4950 Beaufays (BE)
(74) Mandataire: Ottelohe, Jozef René

(56) Documents cités:
- DE-A- 2 035 377
- DE-C- 894 226
- FR-A- 472 976
- FR-A- 656 165
- GB-A- 612 294
- GB-A- 1 264 786
- US-A- 2 002 142

## Description

L'invention concerne un dispositif pour la coupure dans le sens longitudinal de cigarettes endommagées et pour la récupération de leur tabac ainsi que pour la séparation et l'évacuation du papier et des filtres résiduels.

Du FR-A-656165, qui comporte les caractéristiques du préambule de la revendication 1, il est connu un tel dispositif comportant un tambour mû en rotation dont la paroi extérieure est pourvue d'au moins une rainure périphérique pour recueillir les cigarettes et pourvue d'ouvertures, à l'intérieur du tambour et en contact avec lui un dispositif d'aspiration fixe pour fortement aspirer dans la rainure du tambour et y maintenir les cigarettes, au moins un couteau circulaire mû en rotation et placé au dessus du tambour et coopérant avec la rainure périphérique du tambour en vue de la coupe longitudinale des cigarettes aspirées contre le tambour, une brosse rotative placée au dessus du tambour et destinée à enlever le tabac des cigarettes coupées, et des moyens pour la séparation du papier, des filtres et du tabac des cigarettes coupées.

Ce dispositif a toutefois l'inconvénient que la brosse rotative endommage le tabac et le papier, avec le résultat que le tabac et le papier sont transformés en fibres très courtes, pulvérisés et mélangés et que la qualité et le goût du tabac sont ébranlés. Une séparation efficace du tabac et du papier n'est donc pas possible.

Un autre inconvénient est que ce dispositif n'est pas pourvu d'un appareil d'humectation pour humecter le papier des cigarettes avant la coupure longitudinale des cigarettes, et qu'on n'a pas prévu un certain nombre de conduits vibrants placés bout à bout, au moyen desquels il est possible d'amener efficacement les cigarettes en dessous du couteau destiné à fendre le papier des cigarettes et de faciliter la coupure efficace longitudinale des cigarettes.

Dans le document DE-A-2035377, il est décrit un dispositif pour la coupure de cigarettes, lequel dispositif est pourvu d'un appareil pour humecter le papier des cigarettes. Cet appareil comporte un rouleau en caoutchouc humidifié par un morceau de feutre lequel reçoit de l'eau d'une série de tubes raccordés à un réservoir d'eau.

Ce dispositif a toutefois l'inconvénient que des particules de feutre et de caoutchouc peuvent tomber dans le tabac des cigarettes à couper, avec le résultat que la qualité et le goût du tabac sont ébranlés.

Pour remédier à ces inconvénients, selon la principale caractéristique de l'invention, un dispositif est réalisé dont les principales caractéristiques sont décrites dans la revendication 1 ci-après et au moyen duquel il est possible de maintenir efficacement les cigarettes à couper pendant la coupure, de couper simultanément un grand nombre de cigarettes et de séparer efficacement le tabac du papier, de sorte qu'un dispositif de grande capacité est obtenu.

A titre d'exemple, sans aucun caractère limitatif, suit ci-dessous une description détaillée d'une forme choisie d'exécution du dispositif conforme à l'invention. Cette description renvoie aux dessins annexés, dans lesquels
la fig. 1 représente schématiquement la partie antérieure du dispositif;
la fig. 2 représente la partie centrale du dispositif;
la fig. 3 représente l'arrière du dispositif;
la fig. 4 représente une vue latérale du tambour et des couteaux circulaires;
la fig. 5 représente partiellement en coupe et partiellement en vue de face le tambour et les couteaux circulaires suivant la ligne V-V de la fig. 4;
la fig. 6 représente une coupe transversale du tambour et des couteaux circulaires suivant la ligne VI-VI de la fig. 5;
la fig. 7 représente une section agrandie d'un conduit vibrant suivant la ligne VII-VII de la fig. 6;
la fig. 8 représente une section agrandie d'une partie du tambour et d'un couteau circulaire et d'une cigarette aspirée dans une rainure périphérique du tambour et devant être coupée.

Dans ces figures on remarque que le dispositif possède un appareil d'alimentation dans lequel une courroie de transport sans fin 1 est mise en marche par un moteur électrique 2 réglable et est contrôlée par des cellules photoélectriques (non représentées), laquelle courroie jette les cigarettes à couper longitudinalement sur un tamis vibrant 3 situé en-dessous, qui est vibré par un moteur vibreur 4. Sous ce tamis vibrant sont montés un entonnoir de déchets 5, un sas d'aérage 6 et un conduit d'évacuation 7 pour l'évacuation des déchets tombés à travers le tamis vibrant 3 et du tabac détaché des cigarettes endommagées qui doivent être coupées. L'extrémité du tamis vibrant 3 aboutit dans un appareil humectant qui se compose d'une courroie ajourée de transport sans fin 8 mise en marche par un moteur électrique 9 et sur laquelle le tamis vibrant 3 jette les cigarettes, d'une série de diffuseurs de vapeur 10 montés sous la partie supérieure de la courroie de transport 8 et qui crachent de la vapeur sous faible pression dans les cigarettes, de sorte que celles-ci sont amenées à un degré d'humidité de 13 à 14 % de préférence. Une calotte de succion 11 placée au-dessus de la courroie de transport 8 assure la succion de la vapeur excédente. Les cigarettes humectées tombent ensuite dans un conduit vibrant 12 qui fait partie d'une série de conduites posés en prolongement les uns des autres et mis chacun en vibration par un moteur vibreur 13. Ces conduits vibreurs sont pourvus dans le sens longitudinal de rainures 14 (fig. 7), grâce à quoi les cigarettes qui y arrivent sont alignées dans le sens longitudinal des conduits vibrants. L'avant-dernier conduit vibrant 12 est équipé d'un fond partiellement criblé 15, sous lequel est monté un entonnoir pour déchets 16 pour récolter les parcelles de tabac détachées et qui est également raccordé au conduit d'évacuation 7. Sous l'extrémité du dernier conduit vibrant 12 est placé un tambour 17 dans le sens transversal. Ce tambour est monté d'une manière rotative au moyen de roulement à billes 18 sur un tuyau central fixe 19 et la vitesse de rotation est de préférence réglable entre 10 et 60 tours par minute. Le tambour est pourvu d'une poulie 20 par laquelle il est mû d'une manière rotative au moyen d'un moteur électrique 21 et une courroie de transmission. La surface périphérique du tambour est pourvue de rainures périphériques 22 individuelles placées les unes près des autres, à fond semi-cylindrique, dans lesquelles les cigarettes arrivent et dont le nombre correspond avec celui des conduits vibrants 12. Chaque rainure périphérique 22 est pourvue de toute une série d'ouvertures radiales 23 qui mettent en communication la partie extérieure avec la partie intérieure du tambour. Le tambour tourne au-dessus d'un cylindre fixe 24 fixé sur le tuyau central fixe 19. L'espace intérieur dudit cylindre est divisé par une paroi de séparation 25 en une chambre d'aspiration 26, dans laquelle règne un vide, et une chambre soufflante 27, dans laquelle règne une surpression. La chambre d'aspiration 26 est pourvue d'une fenêtre d'aspiration 28 et d'une ouverture d'aspiration 29 prévue dans le tuyau 19, lequel tuyau est raccordé à une conduite d'aspiration 30 qui à son tour est raccordée à une pompe à vide 31. Grâce à cela, les cigarettes qui arrivent dans les rainures périphériques 22 du tambour 17 mû d'une manière rotative sont fortement aspirées contre le tambour et maintenues au moyen des ouvertures 23. Au-dessus du tambour est disposé un arbre 33 logé dans des roulements à billes 32 et mû d'une manière rotative par une poulie 34, un moteur électrique 35 et une courroie de transmission. Les roulements à billes aux deux extrémités de l'arbre 33 sont montés dans un boîtier 36, lesquels boîtiers sont réglables en hauteur au moyen d'un mécanisme de réglage 37. Sur l'arbre 33 sont montés plusieurs couteaux circulaires 38 entre lesquels des bagues d'écartement 39 sont disposées, de sorte qu'avec chaque rainure périphérique 22 du tambour 17 coopère un couteau circulaire 38 pour couper dans le sens longitudinal les cigarettes maintenues sur le tambour qui, parce qu'elles sont préalablement humectées, peuvent aisément être ouvertes en les coupant. Grâce aux mécanismes de réglage 37 il est possible de régler la profondeur de coupure des couteaux circulaires 38 dans la mesure voulue (fig.8). Pendant le mouvement rotatif du tambour 17, les cigarettes coupées longitudinalement par les couteaux circulaire 38 viennent devant une fenêtre de soufflerie 40 prévue dans le cylindre fixe 24 et débouchant dans la chambre soufflante 27, qui à son tour est en communication avec l'intérieur du tuyau fixe 19 à travers une ouverture de soufflerie 41. Une paroi transversale 42 prévue dans le tuyau 19 sépare l'ouverture de soufflerie 41 de l'ouverture d'aspiration 29, tandis qu'une conduite de compresseur 43 est raccordée à l'espace de soufflerie du tuyau 19, laquelle conduite est raccordée à son extrémité opposée à un compresseur 44. De ce fait, les cigarettes et le tabac éventuellement resté dans les ouvertures 23 sont enlevés du tambour en soufflant via les ouvertures 23 et recueillis dans un entonnoir d'évacuation 45 raccordé au conduit d'évacuation 7. Tous les morceaux de papier, tabac, filtres de cigarettes et poussière qui sont évacués via le conduit d'évacuation 7 au moyen d'un aspirateur 46 arrivent sur un tambour à tamis 47, dont l'intérieur est raccordé à une conduite 48 dont l'autre extrémité est raccordée à un récipient de réception 49 pour la récolte de poussière fine. Le récipient de réception 49 est en outre encore raccordé à un aspirateur 50 à moteur électrique 51 au moyen d'une conduite d'aspiration 52. Le tabac, le papier et les filtres qui tombent du tambour à tamis 47 arrivent sur un tamis vibrant 53 qui possède un tamis 54 et sous celui-ci un fond plein 55, lequel tamis vibrant est mis en vibration par un moteur électrique 56. Le papier et les filtres des cigarettes ne peuvent pas traverser le tamis 54 et sont évacués ensemble vers un récipient 57. Le tabac récupéré tombe bien à travers le tamis 54 et est évacué vers le récipient 58 via le fond plein 55 du tamis vibrant 53.

Au moyen de ce dispositif de grande capacité, les cigarettes sont efficacement coupées et le tabac est récupéré sans peine pour la fabrication de nouveaux tabacs.

Il va de soi que la forme, les dimensions et la disposition réciproque des pièces détachées ci-dessus décrites peuvent différer et que certaines de ces pièces détachées pourraient être remplacés par d'autres poursuivant le même but, dans la limite de la portée des revendications.

## Revendications

1. Dispositif pour la coupure de cigarettes endommagées et la récupération de leur tabac, dispositif comportant un tambour (17) mû en rotation dont la paroi extérieure est pourvue d'au moins une rainure périphérique (22) pour recueillir les cigarettes et pourvue d'ouvertures (23), à l'intérieur du tambour (17) et en contact avec lui une chambre d'aspiration (26) Fixe raccordée à une pompe à vide (31) pour fortement aspirer dans les rainures (22) du tambour (17) et y maintenir les cigarettes, au moins un couteau circulaire (38) mû en rotation et placé au dessus du tambour et coopérant chacun avec une rainure périphérique (22) du tambour (17) en vue de la coupe longitudinale des cigarettes aspirées contre le tambour, et des moyens (46-56) pour la séparation du papier, des filtres et du tabac des cigarettes coupées, caractérisé par le fait que devant le tambour (17) sont placés un appareil d'humectation (8-9-10-11) pour humecter le papier des cigarettes à ouvrir et après l'appareil d'humectation un certain nombre de conduits vibrants (12) placés bout à bout, dont le fond est pourvu de rainures (14) dans le sens longitudinal des conduits vibrants pour recueillir, aligner et faire avancer les cigarettes humectées, le tambour (17) étant placé contre le dernier conduit vibrant, et que le dispositif comporte un cylindre fixe (24) placé à l'intérieur du tambour (17) et en contact avec lui, lequel cylindre forme la chambre d'aspiration (26) et une chambre soufflante (27), la chambre d'aspiration (26) étant pourvue d'une fenêtre d'aspiration (28) et la chambre soufflante (27) d'une fenêtre de soufflerie (40), au-dessus desquelles fenêtres les ouvertures (23) du tambour (17) mû en rotation se déplacent, la chambre soufflante (27) étant raccordée à un compresseur (44) pour souffler ensuite les cigarettes du tambour (17) dans un entonnoir d'évacuation (45).

2. Dispositif conforme à la revendication 1, caractérisé par le fait que l'appareil d'humectation comprend une courroie ajourée de transport sans fin (8), une série de gicleurs de vapeur (10) pour l'humectation des cigarettes à couper transportées sur la courroie de transport, et une calotte d'aspiration (11) au-dessus de la courroie de transport pour l'aspiration de la vapeur excédente.

3. Dispositif conforme à la revendication 1, caractérisé par le fait qu'au moins un des conduits vibrants (12) est pourvu d'un fond à tamis (15) pour l'évacuation de particules déjà détachées des cigarettes humectées.

4. Dispositif conforme à la revendication 1, caractérisé par le fait que le cylindre fixe (24), au-dessus duquel le tambour (17) est mû rotativement, est fixé sur un arbre creux fixe (19), entre lequel cylindre et l'arbre fixe est prévue une paroi de séparation radiale (25) qui divise l'espace intérieur du cylindre en une chambre aspirante (26) et une chambre soufflante (27), qui ont chacune une ouverture (28 resp. 40) dans la paroi du cylindre et une ouverture (29 resp. 41) dans l'arbre creux fixe (19), ces dernières ouvertures étant séparées les unes des autres par une paroi transversale (42) prévue dans l'axe creux, de sorte qu'une extrémité de l'arbre creux sert d'ouverture d'aspiration et l'autre extrémité, d'ouverture de soufflerie.

5. Dispositif conforme à la revendication 1 et pourvu de moyens pour la séparation du papier, des filtres et du tabac des cigarettes coupées, caractérisé par le fait que les moyens pour la séparation du papier, des filtres et du tabac des cigarettes coupées, comportent un tambour à tamis (47) pour recueillir les cigarettes coupées, un récipient de réception (49) et un aspirateur (50) pour l'évacuation de poussière du tambour à tamis, sous ledit tambour à tamis un conduit vibrant (53) avec un tamis (54) et un fond plein, un premier récipient (58) pour recueillir le tabac tombé à travers le tamis sur le fond plein et un deuxième récipient (57) pour recueillir le papier et les filtres qui ne tombent pas à travers le tamis.

## Claims

1. Device for cutting open damaged cigarettes and recovering their tobacco, device comprising a drum (17) rotatably mounted, the outside wall of which is provided with at least one groove around its circumference (22) for receiving the cigarettes and which is provided with openings (23), inside the drum (17), and in contact with same a fixed suction chamber (26) connected to a vacuum pump (31) to cause powerful suction in the grooves (22) of the drum (17) and to hold the cigarettes in place there, at least one circular knife (38) which is driven round and located above the drum and acts each in conjunction with a groove (22) on the circumference of the drum (17) for the purpose of cutting the cigarettes sucked against the drum (17) lengthways, and means (46-56) for sorting the paper, the filters and the tobacco of the cut cigarettes, characterized by the fact that a moisturizing device (8-9-10-11) is installed in front of the drum (17) in order to moisturize the paper of the cigarettes to be cut open and after the moisturizing device a certain number of vibrating guides (12) installed end to end, the bottoms of which are provided with grooves (14) located lengthways in the vibrating guides for collecting, aligning and advancing the moisturized cigarettes, the drum (17) being installed against the last vibrating guide, and that the device comprises a fixed cylinder (24) located on the inside of the drum (17) and in contact with same, which cylinder constitutes the suction chamber (26) and a blowing chamber, where the suction chamber (26) is equipped with a suction aperture (28) and the blowing chamber (27) is equipped with a blower aperture (40), over which apertures the openings (23) of the drum (17) which is made to rotate pass, where the blowing chamber (27) is connected to a compressor (44) for subsequently blowing the cigarettes from the drum (17) into a funnel for removal (45).

2. Device in accordance with claim 1, characterized by the fact that the moisturizing device comprises an endless perforated transport belt (8), a series of steam jets (10) for moisturizing the cigarettes about to be cut open and being transported on the transport belt, and an extractor hood (11) above the transport belt for extracting the excess steam.

3. Device in accordance with claim 1, characterized by the fact that at least one of the vibrating guides (12) has a sieve bottom (15) for the removal of particles which have already become detached from the humified cigarettes.

4. Device in accordance with claim 1, characterized by the fact that the fixed cylinder (24), over which the drum (17) is made to rotate, is mounted on a fixed hollow shaft (19), between which cylinder and the fixed shaft there is a radial separating wall (25) which divides the internal space of the cylinder into a suction chamber (26) and a blowing chamber (27), which each have an opening (28 and 40) in the wall of the cylinder and an opening (29 and 41) in the fixed hollow shaft (19), these latter openings being separated the one from the other by a transverse wall (42) provided in the hollow shaft, so that one end of the hollow shaft acts as a suction opening and the other end as a blower opening.

5. Device in accordance with claim 1 and provided with means for sorting the paper, the filters and the tobacco of the cut cigarettes, characterized by the fact that these means for sorting the paper, filters and tobacco of the cut cigarettes, comprise a perforated drum (47) for collecting the cut cigarettes, a receiving recipient (49) and an extractor (50) for removing dust from the perforated drum, under which perforated drum there is a vibrating guide (53) with a screen (54) and a solid bottom, a first recipient (58) for collecting the tobacco which has fallen through the screen onto the solid bottom and a second recipient (57) for collecting the paper and the filters which do not fall through the screen.

## Patentansprüche

1. Vorrichtung zum Zerschneiden von geschädigten Zigaretten und zur Wiedergewinnung des in denselben verarbeiteten Tabaks, bestehend aus einer Trommel (17) mit Rotationsantrieb, deren Aussenwand mit wenigstens einer peripherischen Rille (22) für das Auffangen der Zigaretten und mit Öffnungen (23) versehen ist, einer im Innern der Trommel (17) befindlichen und mit ihr in Berührung stehenden, an eine Vakuumpumpe (31) angeschlossenen feststehenden Ansaugkammer (26) für kräftiges Heransaugen der Zigaretten in die Rillen (22) der vorgenannten Trommel (17) und das Festhalten derselben in den Rillen, wenigstens einem oberhalb der Trommel angeordneten, mit einer peripherischen Rille (22) der Trommel (17) zusammenwirkenden Kreismesser (38) mit Rotationsantrieb zum Längsschneiden der gegen die Trommel herangesaugten Zigaretten, und Mitteln (46-56) zum Abtrennen des Papiers, der Filter und des Tabaks von den Zerschnittenen Zigaretten, dadurch gekennzeichnet, dass vor der Trommel (17) eine Befeuchtungsanlage (8, 9, 10, 11) zur Befeuchtung des Papiers der zu öffnenden Zigaretten und hinter der Befeuchtungsanlage mehrere Vibrierleitungen (12) gegeneinander angeordnet sind, deren Boden mit in der Längsrichtung derselben liegenden Rillen (14) zum Auffangen, Ausrichten und Vorwärtsschieben der befeuchteten Zigaretten ausgestattet ist, wobei die Trommel (17) gegen die letzte Vibrierleitung angeordnet ist und die Vorrichtung mit einer in der Trommel (17) in Berührung mit ihr ausgeordneten Festtrommel (24) versehen ist, welche die vorgenannte Ansaugkammer (26) und eine Blaskammer (27) bildet, welche Ansaugkammer (26) ein Ansaugfenster (28) aufweist und welche Blaskammer (27) ein Blasfenster (40) hat, derart, dass die Öffnungen (23) der Drehtrommel (17) sich oberhalb der betreffenden Fenster bewegen, und wobei die Blaskammer (27) an einen Kompressor (44) zum Fortblasen der Zigaretten ab der Trommel (17) nach einem Abfuhrtrichter (45) angeschlossen ist.

2. Vorrichtung gemäss dem Anspruch 1, dadurch gekennzeichnet, dass die Befeuchtungsanlage aus einem endlosen offenen Förderriemen (8), einer Wasserdampfspritzdüsenreihe (10) für die Befeuchtung der mit dem Förderriemen mitgenommenen zu zerschneidenden Zigaretten und einer über dem vorgenannten Förderriemen angeordneten Absaugkappe (11) für das Absaugen des überflüssigen Wasserdampfes besteht.

3. Vorrichtung gemäss dem Anspruch 1, dadurch gekennzeichnet, dass wenigstens eine der Vibrierleitungen (12) mit einem Siebboden (15) für die Abfuhr der bereits von den befeuchteten Zigaretten gelösten Teilchen versehen ist.

4. Vorrichtung gemäss dem Anspruch 1, dadurch gekennzeichnet, dass die Festtrommel (24), oberhalb derselben die Drehtrommel (17) angetrieben wird, auf einer Hohlfestwelle (19) befestigt ist, wobei zwischen der Festtrommel und der Festwelle eine Radial-trennwand (25) angeordnet ist, welche den Innenraum der Trommel in einer Ansaugkammer (26) und einer Blaskammer (27) verteilt, wobei jede der beiden Kammern eine Öffnung (28 bzw. 40) in der Zylinderwand und eine Öffnung (29 bzw 41) in der Festhohlwelle (19) aufweist, derart dass die letztgenannten Öffnungen durch eine Querwand (42) der Hohlwelle voneinander getrennt sind, demzufolge das eine Hohlwellenende als Ansaugöffnung und das andere Hohlwellende als Blasöffnung wirkt.

5. Vorrichtung gemäss dem Anspruch 1 mit Mitteln für die Abtrennung des Papiers, der Filter und des Tabaks der zerschnittenen Zigaretten, dadurch gekennzeichnet, dass die Mittel für die Trennung des Papiers, der Filter und des Tabaks der zerschnittenen Zigaretten bestehen aus einer Siebtrommel (47) für das Sammeln der zerschnittenen Zigaretten, einem Sammelbehälter (49) und einem Aspirator (50) für die Staubabfuhr ab der Siebtrommel, einer unter dieser Siebtrommel angeordneten Vibrierleitung (53) mit Sieb (54) und Vollboden, einem ersten Behälter (58) für den durch das Sieb durchgelassenen Tabak und einem zweiten Behälter (57) für das Papier und die Filter, welche nicht durch das Sieb durchgelassen werden.
